# EUROPÄISCHE PATENTSCHRIFT

(11) **EP 2 375 511 B1**
(45) Veröffentlichungstag und Bekanntmachung des Hinweises auf die Patenterteilung: **15.08.2018**
(21) Anmeldenummer: 11161683.5
(22) Anmeldetag: 08.04.2011
(51) Int. Cl.: H01R 24/64, H01R 13/6461, H01R 13/6463, H01R 12/72

(54) **Kontaktfeld für Steckverbinder**
Contact field for connector
Champ de contact pour connecteur à fiches

(30) Priorität: 08.04.2010 DE 102010014294
(43) Veröffentlichungstag der Anmeldung: 12.10.2011
(73) Patentinhaber: PHOENIX CONTACT GmbH & Co. KG, 32825 Blomberg (DE)
(72) Erfinder: Feldner, Ralf, 32760 Detmold (DE); Führer, Thomas, 32825 Blomberg (DE)
(74) Vertreter: Michalski Hüttermann & Partner Patentanwälte mbB

(56) Entgegenhaltungen:
- WO-A1-97/01874
- WO-A1-98/13899
- DE-A1-102006 010 279
- DE-U1- 20 105 207
- US-A- 5 226 835
- US-A- 5 772 449
- US-A1- 2003 139 094
- US-B1- 6 290 524

## Beschreibung

Die Erfindung betrifft ein Kontaktfeld für Steckverbinder.

In der Netzwerktechnik ergibt sich insbesondere bei zunehmender Übertragungsgeschwindigkeit ein Problem des Nahnebensprechens und von Reflektionen an Steckverbindern.
Insbesondere bei der beliebten Twisted-Pair Verkabelung, welche beispielhaft in Figur 1 schematisch dargestellt ist, ergibt sich ein Nahnebensprechen-Problem zwischen bestimmten Adernpaaren,
Bei einer typischen Twisted-Pair-Verkabelung wird typischerweise ein erstes Adernpaar 11, welches häufig blau, blau-weiß codiert ist, Kontakten 24 und 25 eines Steckgehäuses 5 zugeordnet. Gleichermaßen ist ein zweites Adernpaar 12, welches häufig orange, orangeweiß codiert ist, Kontakten 21 und 22 eines Steckgehäuses 5 zugeordnet. Ein drittes Adernpaar 13, welches häufig grün, grün-weiß codiert ist, ist Kontakten 23 und 26 und ein viertes Adernpaar 14, welches häufig braun, braun-weiß codiert ist, Kontakten 27 und 28 eines Steckgehäuses 5 zugeordnet.
Insbesondere das dritte Adernpaar 13 führt auf Grund seiner weit auseinanderliegenden Zuordnung zu Kontakten 23 und 26 bei den anderen Adernpaaren zu vermehrten Nahnebensprechen, welches durch parallele Flächen der Adernpaare zueinander begünstigt wird.
Die Kontakte der aus dem Stand der Technik bekannten Steckverbinder sind überwiegend aus Draht hergestellt. Werden auf dem entsprechenden Gegenstück zum Steckverbinder ebenfalls Drähte für die Kontaktfläche verwendet, so kommt es häufig zu Kontaktschwierigkeiten, da häufig lediglich ein Punktkontakt zu Stande kommt. Diese Kontaktschwierigkeiten sind eine der Ursachen für Reflektionen.
Versuche diesen Effekt durch Kontaktflächen zu begegnen führten in der Vergangenheit jedoch immer zu erhöhtem Nahnebensprechen.
Ein Kontaktfeld gemäß dem Oberbegriff von Anspruch 1 ist aus der WO 97/01874 und auch aus der US 2003/0139094 A1 bekannt. DE 201 05 207 U1 offenbart einen Steckverbinder mit versetzten Zuleitungsabschnitte. Die Erfindung hat sich zum Ziel gesetzt, zumindest einen der vorgenannten Nachteile in erfinderischer Weise zu vermeiden.
Diese Aufgabe wird gelöst durch ein Kontaktfeld für eine Steckverbindung für Twisted-Pair-Verkabelung aufweisend eine Mehrzahl von metallischen Kontakten zur Verbindung mit einer Twisted-Pair-Buchse, wobei jeder metallische Kontakt einen Zuleitungsabschnitt zur Verbindung mit einer Platine aufweist, wobei die metallischen Kontakte aus Kontaktblechen geformt sind, wenigstens zwei der Zuleitungsabschnitte versetzt zu anderen Zuleitungsabschnitten angeordnet sind, und die metallischen Kontakte gleichartig ausgeführt sind, und der dritte und sechste Zuleitungsabschnitt der Zuleitungsabschnitte versetzt zu benachbarten Zuleitungsabschnitten angeordnet sind.
In einer Ausgestaltungsform der Erfindung weist das Kontaktfeld acht metallische Kontakte auf, so dass eine Twisted-Pair-Verkabelung für gängige Systeme der Telekommunikations-, Nachrichtenübertragungs- und Computertechnik, beispielsweise ISDN- und Ethernet-Verkabelung, bereitgestellt werden kann.
In noch einer weiteren Ausgestaltungsform der Erfindung sind die Kontakte und die jeweiligen Zuleitungsabschnitte einstückig ausgeführt.
In noch einer weiteren Ausgestaltungsform der Erfindung ist das Kontaktfeld ein RJ 45-Kontaktfeld.

In noch einer weiteren Ausgestaltungsform der Erfindung weist das Kontaktfeld weiterhin ein Gehäuse aus isolierendem Material auf.
In noch einer weiteren Ausgestaltungsform der Erfindung ist das Kontaktfeld Teil eines Print-Einbausteckers.
Im Folgenden wird die Erfindung näher unter Bezugnahme auf die Figuren erläutert. In diesen zeigt
- Figur 1 die schematische Zuordnung von Adernpaaren einer Twisted-Pair-Verkabelung zu den Kontakten eines Twisted-Pair Steckfeldes, insbesondere eines RJ46-Steckers,

Der Kontakt zur Platine kann mittels eines Platinenanschluss 7, z.B. in Form einer Lötnase - siehe Figur 4 - oder aber für Oberflächenmontage wie sie aus der SMD-Technik bekannt ist durch Bereitstellung einer entsprechend gebogenen Fläche erreicht werden.

Auch hier kann durch eine entsprechende Platzierung des Platinenanschluss 7 die parallele Fläche weiter reduziert werden. Dies kann sehr einfach in Figur 4 gesehen werden.

In der Figur 4 sind verschiedene Ausführungsformen erfindungsgemäßer Kontaktbleche dargestellt.

Auf der äußerst linken oberen Hälfte ist eine L-förmige Ausführungsform eines Kontaktbleches 4 schematisch dargestellt. Im oberen Bereich befindet sich schwarz eingefärbt der Kontaktbereich 8, der zur Kontaktierung mit einer Buchse dient. Daran anschließend befindet sich der Zuleitungsabschnitt 6 gefolgt von einem Platinenanschluss 7.

In der mittleren linken oberen Hälfte ist eine entsprechende C-förmige Ausführungsform dargestellt. Im oberen Bereich befindet sich schwarz eingefärbt der Kontaktbereich 8, der zur Kontaktierung mit einer Buchse dient. Daran anschließend befindet sich der Zuleitungsabschnitt 6 gefolgt von einem Platinenanschluss 7.

Unter den beiden linken oberen Ausführungsformen ist die versetzte Anordnung der jeweils selben Ausführungsform dargestellt. Wie man deutlich erkennen kann sind die Abschnitte 6 der jeweils oberen Darstellung gegenüber der unteren Darstellung versetzt. Gleiches gilt auch für die Platinenanschlüsse 7, die ebenfalls versetzt angeordnet sind. Auf diese Weise lassen sich mittels einer einzigen Form von Kontaktblechen 4 beide Anordnungen realisieren Die Erfindung ist jedoch nicht hierauf beschränkt.

Wie man auf der rechten Hälfte der Abbildung 4 sieht, können auch unterschiedliche Ausführungsformen von Kontaktblechen 4 miteinander kombiniert werden, um eine versetzte Anordnung der Zuleitungsabschnitte 6 zu erreichen.

In der mittleren rechten Hälfte ist eine L-förmige Ausführungsform eines Kontaktbleches 4 im Vergleich zu einer I-förmigen Ausführungsform dargestellt. Wiederum sind hier die Kontaktbereiche 8 schwarz eingefärbt.

In der äußerst rechten Hälfte ist eine C-förmige Ausführungsform eines Kontaktbleches 4 im Vergleich zu einer I-förmigen Ausführungsform dargestellt. Wiederum sind hier die Kontaktbereiche 8 schwarz eingefärbt.

Es ist ohne weiteres ersichtlich, dass die jeweiligen Zuleitungsabschnitte der oberen Hälfte versetzt zu den Zuleitungsabschnitten der unteren Hälfte angeordnet sind. Gleiches gilt auch für die Platinenanschlüsse 7, die ebenfalls versetzt angeordnet sind.

Es ist ohne weiteres ersichtlich, dass natürlich auch Mischformen aus L-förmigen und C-förmigen Kontaktblechen 6 zum selben Ergebnis führen.

Wesentlich ist, dass zumindest Teile des Zuleitungsabschnittes 6 nicht parallel zueinander sind.

Durch diese versetzten Anordnungen kann das Nahnebensprechen reduziert werden.

Weiterhin ermöglicht die Verwendung von Kontaktblechen eine stabile Verbindung zum entsprechenden Gegenstück des Steckverbinders, so dass - auch wenn dieses Gegenstück mit Drähten ausgestattet sein sollte - nun ein verbesserter Kontakt hergestellt werden kann, da nun der Draht sich nahezu flächig an das Kontaktblech anlegen kann, wodurch eine vergrößerte Kontaktfläche entsteht.

Hiermit ermöglicht die Erfindung eines oder mehrere der zuvor genannten Probleme wirkungsvoll zu lösen. Insbesondere löst die Erfindung den bisherigen Gegensatz auf, der die Verwendung von Blechen für flächige Kontakte im Hinblick auf ein zuvor zu verzeichnendes erhöhtes Nahnebensprechen ausschloss.

In einer Ausgestaltungsform der Erfindung weist das Kontaktfeld acht metallische Kontakte 4 auf, so dass eine Twisted-Pair-Verkabelung für gängige Systeme der Telekommunikations-, Nachrichtenübertragungs- und Computertechnik, beispielsweise ISDN- und Ethernet-Verkabelung, bereitgestellt werden kann. Typischerweise ist dann das Kontaktfeld ein RJ45-Kontaktfeld.

Durch die Erfindung ist es möglich Steckverbinder bereitzustellen, die die Spezifikation gemäß CAT6a und höher erfüllen.

In noch einer weiteren Ausgestaltungsform der Erfindung weist das Kontaktfeld weiterhin ein Gehäuse 5 aus isolierendem Material auf.

Dieses Gehäuse 5 dient als Aufnahme für die Kontakte und kann beispielsweise die metallischen Kontakte 4 als Steckfeld zur Verfügung stellen, während es auf der anderen Seite über entsprechende Laschen für eine Printmontage auf einer Platine 2 verfügen kann.

Besonders bevorzugt ist, dass die metallischen Kontakte einstückig und gleichartig, z.B. L-förmig oder C-förmig, ausgeführt sind.

In den Figuren 2 und 3 ist eine L-förmige Ausführung dargestellt.

Diese erweist sich, ebenso wie die C-förmige Ausführung, als besonders geeignet, da hierdurch nur ein einziges Stanzwerkzeug für alle Kontakte benötigt wird und die versetzten Kontakte durch eine 180° gedrehte Anordnung des L-förmigen Blechstückes erreicht werden kann.

Durch die L-förmige Ausführung wird zum Einen eine versetzte Anordnung auf der Platine 2 erreicht, als auch die parallele Fläche minimiert. Weiterhin erlaubt die L-Form eine mechanisch stabile Ausführung der Kontakte.

In einem bevorzugten Herstellungsprozess werden in ein Gehäuse 5 Kontaktbleche 4 eingesetzt. Beim Einsetzen wird die Orientierung der Kontaktbleche 4 berücksichtigt, d.h. bei einem RJ45-Stecker werden der 3. und 6. Kontakt um 180° gedreht zu den anderen Kontakten eingesetzt.

Das Einsetzen selbst kann ein Einpressen sein. Andere Maßnahmen zur Fixierung der Kontakte im Gehäuse 5 sind natürlich auch verwendbar.

Anschließend wird das entstandene Kontaktfeld als Platinenstecker mit einer konstruktiv aufbereiteten Platine 2 verbunden. Eine solche Platine 2 kann auch weitere Kontaktfelder 3 für die Verbindung mit den Adernpaaren 11, 12, 13, 14 als auch eine weitere Beschaltung z.B. von Ausgleichsnetzwerken, Sicherungselementen oder ähnlichem, aufweisen.

Hierzu kann der Platinenanschluss 7 als Stiftkontakte zur Einführung in entsprechende Löt-Öffnungen einer Platine 2 ausgeführt sein.

In einer alternativen Ausführungsform kann der Platinenanschluss 7 zur Oberflächenverlötung auf entsprechenden Lötpads einer Platine 2 ausgeführt sein.

### Bezugszeichenliste

- 1: Steckverbinder-Detail
- 2: Platine
- 4: metallische Kontakte
- 5: Gehäuse
- 6: Zuleitungsabschnitte
- 7: Platinenanschluss
- 8: Kontaktbereich
- 11 bis 14: Adernpaare
- 21 bis 28: Kontakte

## Patentansprüche

1. Kontaktfeld für eine Steckverbindung für Twisted-Pair-Verkabelung aufweisend eine Mehrzahl von metallischen Kontakten (4) zur Verbindung mit einer Twisted-Pair-Buchse, wobei jeder metallische Kontakt (4) einen Zuleitungsabschnitt (6) zur Verbindung mit einer Platine (2) aufweist, wobei
• die metallischen Kontakte (4) aus Kontaktblechen geformt sind,
• wenigstens zwei der Zuleitungsabschnitte (6; 23, 26) versetzt zu anderen Zuleitungsabschnitten (6; 21, 22, 24, 25, 27, 28) angeordnet sind, und
• die metallischen Kontakte (4) gleichartig ausgeführt sind,
**dadurch gekennzeichnet, dass**
der dritte und sechste Zuleitungsabschnitt der Zuleitungsabschnitte (23, 26) versetzt zu benachbarten Zuleitungsabschnitten (22, 24, 25, 27) angeordnet sind.

2. Kontaktfeld nach Anspruch 1, **dadurch gekennzeichnet, dass** das Kontaktfeld acht metallische Kontakte (4) aufweist.

3. Kontaktfeld nach einem der vorhergehenden Ansprüche, **dadurch gekennzeichnet, dass** die Kontakte (4) und die jeweiligen Zuleitungsabschnitte (6) einstückig ausgeführt sind.

4. Kontaktfeld nach einem der vorhergehenden Ansprüche, **dadurch gekennzeichnet, dass** das Kontaktfeld ein RJ 45- Kontaktfeld ist.

5. Kontaktfeld nach einem der vorhergehenden Ansprüche, **dadurch gekennzeichnet, dass** das Kontaktfeld weiterhin ein Gehäuse aus isolierendem Material aufweist.

6. Kontaktfeld nach einem der vorhergehenden Ansprüche, **dadurch gekennzeichnet, dass** das Kontaktfeld Teil eines Print-Einbausteckers ist.

## Claims

1. A contact field for a plug-in connection for twisted-pair cabling, having a plurality of metallic contacts (4) for connection to a twisted-pair socket, wherein each metallic contact (4) has a feed line portion (6) for connection to a printed circuit board (2), wherein
• the metallic contacts (4) are formed from contact plates,
• at least two of the feed line portions (6; 23, 26) are arranged offset in relation to other feed line portions (6; 21, 22, 24, 25, 27, 28), and
• the metallic contacts (4) are identical.
**characterised in that**
the third and sixth feed line portion of the feed line portions (23, 26) are arranged offset in relation to adjacent feed line portions (22, 24, 25, 27).

2. The contact field according to claim 1, **characterised in that** the contact field has eight metallic contacts (4).

3. The contact field according to either one of the preceding claims, **characterised in that** the contacts (4) and the corresponding feed line portions (6) are formed in one piece.

4. The contact field according to any one of the preceding claims, **characterised in that** the contact field is an RJ 45 contact field.

5. The contact field according to any one of the preceding claims, **characterised in that** the contact field also has a housing made of insulating material.

6. The contact field according to any one of the preceding claims, **characterised in that** the contact field is part of a print panel plug.

## Revendications

1. Champ de contact destiné à un connecteur pour câble à paire torsadée présentant une multiplicité de contacts (4) métalliques pour la connexion avec une douille pour paire torsadée, où chaque contact (4) métallique présente un segment d'alimentation (6) pour la connexion avec une platine (2), où
• les contacts (4) métalliques sont formés à base de tôle pour contacts,
• au moins deux des segments d'alimentation (6 ; 23, 26) sont disposés décalés par rapport à d'autres segments d'alimentations (6 ; 21, 22, 24, 25, 27, 28), et
• les contacts (4) métalliques sont conçus de manière identique,
**caractérisé en ce que**
les troisième et sixième segments d'alimentation parmi les segments d'alimentation (23, 26) sont disposés décalés par rapport aux segments d'alimentation voisins (22, 24, 25, 27) .

2. Champ de contact selon la revendication 1, **caractérisé en ce que** le champ de contact présente huit contacts (4) métalliques.

3. Champ de contact selon l'une des revendications précédentes, **caractérisé en ce que** les contacts (4) et les segments d'alimentation (6) correspondants sont conçus d'un seul tenant.

4. Champ de contact selon l'une des revendications précédentes, **caractérisé en ce que** le champ de contact est un champ de contact RJ 45.

5. Champ de contact selon l'une des revendications précédentes, **caractérisé en ce que** le champ de contact présente en outre un boîtier à base d'un matériau isolant.

6. Champ de contact selon l'une des revendications précédentes, **caractérisé en ce que** le champ de contact est une partie d'un connecteur encastré d'imprimante.
